# EUROPÄISCHE PATENTSCHRIFT

(11) **EP 3 873 297 B1**
(45) Veröffentlichungstag und Bekanntmachung des Hinweises auf die Patenterteilung: **11.12.2024**
(21) Anmeldenummer: 19790172.1
(22) Anmeldetag: 15.10.2019
(51) Int. Cl.: A46D 3/02, A46D 3/04, A46D 3/06, A46D 3/08

(54) **VERFAHREN ZUR HERSTELLUNG VON BÜRSTEN UND BÜRSTENHERSTELLUNGSMASCHINE**
METHOD FOR PRODUCING BRUSHES AND BRUSH-PRODUCING MACHINE
PROCÉDÉ DE FABRICATION DE BROSSES ET MACHINE DE FABRICATION DE BROSSES

(30) Priorität: 30.10.2018 DE 102018127030
(43) Veröffentlichungstag der Anmeldung: 08.09.2021
(73) Patentinhaber: GB Boucherie NV, 8870 Izegem (BE)
(72) Erfinder: BOUCHERIE, Bart, Gerard, 8870 Izegem (BE)
(74) Vertreter: Prinz & Partner mbB
(86) Internationale Anmeldenummer: PCT/EP2019/077976
(87) Internationale Veröffentlichungsnummer: WO 2020/088930

(56) Entgegenhaltungen:
- DE-A1- 1 757 612
- DE-A1- 102014 103 599
- DE-A1- 2 731 762

## Beschreibung

Die Erfindung betrifft ein Verfahren zum Herstellen von Bürsten sowie eine Bürstenherstellungsmaschine.

Bei der Herstellung von Bürsten, beispielsweise Zahnbürsten, Haushaltsbürsten oder auch Pinseln, ist es üblich, dass ein Bürstengrundkörper nacheinander zu verschiedenen Bearbeitungsstationen geführt wird, an denen jeweils ein spezifischer Bearbeitungsschritt vorgenommen wird. Beispielsweise können an einer Bearbeitungsstation mehrere Löcher in den Bürstengrundkörper gebohrt werden, und an einer nachfolgenden Arbeitsstation werden Borstenbündel in die Löcher gestopft. Zum Verstellen der Bürstengrundkörper werden meist Schlitten verwendet, die entlang eines vorgegebenen Weges so umlaufen, dass die an ihnen angeordneten Borstengrundkörper nacheinander den verschiedenen Stationen zur Bearbeitung angeboten werden. In einem einfachen Beispiel weist die Bürstenherstellungsmaschine eine Beladestation, eine Bohrstation, eine Stopfstation und eine Entnahmestation auf. Dann können vier Schlitten verwendet werden, die bei jedem Takt der Bürstenherstellungsmaschine jeweils eine Station weiter verstellt werden. Die Schlitten sind üblicherweise an einem Antriebselement wie einem gemeinsamen Träger oder eine Kette angebracht, das alle Schlitten gemeinsam weiterverstellt.

Aus der DE 17 57 612 A1 ist eine Bürstenbohr- und Stopfmaschine bekannt, mit wenigstens einem Bohr- und Stopfwerkzeug und einem Schlitten, auf dem mehrere Werkstückhalter angeordnet sind, die in eine Richtung schwenkbar sind. Dabei ist die Anzahl der Bohrwerkzeuge gleich der Anzahl der Stopfwerkzeuge und die Anzahl der Werkstückhalter um eine geringer als die Gesamtanzahl dieser Werkzeuge. Jeweils beim ersten Takt eines Arbeitsspiels der Maschine befindet sich ein in der gemeinsamen Axialebene in einer Randlage liegendes Stopfwerkzeug über einer Leerstelle. Dieses über der Leerstelle nicht arbeitende Stopfwerkzeug ist ausschaltbar, sodass es keine Borstenbüschel ausgibt.

Daneben zeigt die DE 27 31 762 A1 ein Verfahren zum Herstellen von Bürsten, die in mehreren Teilarbeitsgängen von unterschiedlicher Bearbeitungsdauer hergestellt werden, wobei die einzelnen Werkstücke den aufeinanderfolgenden Bearbeitungsstationen gleichzeitig in einem vorgegebenen Takt nacheinander zugeführt werden. Bei den Bearbeitungsstationen von vergleichsweise langer Bearbeitungsdauer wrden mindestens zwei gleiche Teilbearbeitungsgänge gleichzeitig durchgeführt.

Nachteilig bei den bekannten Maschinen ist, dass beim Weiterverstellen der Schlitten von einer Bearbeitungsstation zur nächsten eine gewisse Zeit vergeht, was sich nachteilig auf die Produktivität der Bürstenherstellungsmaschine auswirkt.

Um dieses Problem zu lösen, ist aus der DE 10 2014 103 599 A1 eine Bürstenherstellungsmaschine bekannt, die sich durch sehr kurze Taktzeiten und damit eine hohe Produktivität auszeichnet. Diese bekannte Maschine wird nachfolgend anhand der Figuren 1 bis 3 beschrieben.

Die Bürstenherstellungsmaschine weist einen Führungsblock 10 auf, entlang dem mehrere Schlitten 12 umlaufend verstellt werden können.

Um den Führungsblock 10 herum sind mehrere Bearbeitungsstationen 14, 16, 18, 20, 22, 24 angeordnet. Wenn die Schlitten 12 um den Führungsblock 10 herum verstellt werden, bewegen sie sich vor den Bearbeitungsstationen vorbei.

Der Führungsblock 10 ist mit einer Führung 26 versehen, deren Funktion darin besteht, die Schlitten 12 verfahrbar am Führungsblock 10 anzubringen. Die Führung 26 soll dabei insbesondere gewährleisten, dass die Schlitten 12 präzise und möglichst toleranzfrei geführt werden.

Die Führung 26 kann beispielsweise als Führungsschiene ausgeführt sein, an der die Schlitten 12 mit Rollen, Wälzlagern oder ähnlichen Elementen geführt sind.

Zum Verstellen der Schlitten 12 ist eine Antriebsvorrichtung 28 vorgesehen, mit der jeder Schlitten einzeln und individuell um den Führungsblock 10 herum verfahren werden kann. Die einzige Begrenzung der individuellen Verfahrbarkeit der Schlitten besteht darin, dass kein Schlitten den anderen überholen kann. Ansonsten kann jeder Schlitten hinsichtlich Verfahrweg und Verfahrgeschwindigkeit individuell und unabhängig von den anderen Schlitten bewegt werden.

Die Antriebsvorrichtung 28 kann beispielsweise gebildet sein durch einen Antriebsmotor an jedem Schlitten 12, der mit einem Antriebselement gekoppelt ist, beispielsweise einem Antriebsrad oder einem Zahnrad, das wiederum mit einem entsprechenden Gegenelement des zentralen Führungsblocks 10 zusammenwirkt, beispielsweise einer Laufbahn oder einer Zahnstange. Die Antriebsvorrichtung 28 kann auch als Linearmotor ausgeführt sein, der dem Schlitten zugeordnet ist und diesen berührungslos relativ zum Führungsblock 10 verstellt. Die Antriebsvorrichtung 28 kann auch gebildet sein durch mehrere Riemenantriebe, mit denen die Schlitten individuell verstellt werden können. Hierbei ist es möglich, durch geeignetes Zuordnen der Riemenantriebe zu den Bearbeitungsstationen mit weniger Riemenantrieben auszukommen als Schlitten vorhanden sind, da es für eine minimierte Taktzeit ausreicht, die Schlitten lediglich im Bereich von einigen Bearbeitungsstationen individuell und unabhängig voneinander zu verstellen, beispielsweise im Bereich der Bohr- und der Stopfstation, während die Schlitten von einer Entnahme- zu einer Beladestation synchron (und damit mittels desselben Riemenantriebs) verstellt werden können, ohne dass dies die Taktzeit negativ beeinflusst.

Bei den genannten Antriebsvorrichtungen handelt es sich lediglich um Beispiele und nicht um eine abschließende Aufzählung.

An jedem Schlitten 12 ist mindestens eine Spannvorrichtung 30 für einen Bürstengrundkörper 32 angebracht. Beim gezeigten Ausführungsbeispiel werden je Schlitten zwei Spannvorrichtungen 30 verwendet. Falls nötig, können auch mehr Spannvorrichtungen vorgesehen werden.

Jede Spannvorrichtung 30 ist um zwei Achsen schwenk- beziehungsweise kippbar. Zum einen ist eine Schwenkvorrichtung 36 vorgesehen, mit der jede Spannvorrichtung 30 um eine Schwenkachse S verschwenkt werden kann. Die Schwenkachse S ist parallel zur Verstellrichtung der Schlitten ausgerichtet.

Weiterhin ist eine Kippvorrichtung 38 vorgesehen, mit der die Spannvorrichtung 30 um eine Kippachse K gekippt werden kann. Die Kippachse K steht senkrecht zur Verstellrichtung V der Schlitten 12.

Weiterhin ist eine Höhenverstellung 40 vorgesehen, mit welcher der Träger 34 in vertikaler Richtung relativ zum Schlitten 12 verstellt werden kann, also in der Richtung des Doppelpfeils H.

Mit Bezug auf die Orientierung der Bürstenherstellungsmaschine, wie sie in den Figuren 1 und 2 gezeigt ist, verstellt die Höhenverstellung 40 den Träger 34 in vertikaler Richtung, also nach oben und unten. Die Kippvorrichtung 38 kann die ihr zugeordnete Spannvorrichtung 30, bezogen auf Figur 1, im Uhrzeigersinn und entgegen dem Uhrzeigersinn um die Kippachse K kippen (siehe auch den Doppelpfeil K in Figur 1). Die Schwenkvorrichtung 36 kann die ihr zugeordnete Spannvorrichtung 30, bezogen auf Figur 1, im Uhrzeigersinn und entgegen dem Uhrzeigersinn um die Schwenkachse S schwenken (siehe auch den Doppelpfeil S in Figur 2).

Angaben wie "oben" oder Ähnliches verstehen sich hier lediglich als Bezugnahme auf die Figuren. Die Bürstenherstellungsmaschine kann später auch anders angeordnet sein, da sich die Führung 26 nicht in einer horizontal erstreckenden Ebene befinden muss, wie dies in den Zeichnungen gezeigt ist.

Zum Verstellen der Schlitten 12 entlang der Führung 26 ist eine hier schematisch gezeigte Steuerung 48 vorgesehen, die in der gewünschten Weise frei programmiert werden kann. In Abhängigkeit von den gewünschten Bearbeitungsschritten steuert die Steuerung 48, mit welcher Geschwindigkeit und mit welchen Schritten sich die Schlitten 12 entlang der Führung 26 verstellen.

Die Bearbeitungsstationen können unterschiedliche Bearbeitungsschritte ausführen. In einem Beispiel kann die Bearbeitungsstation 14 eine Beladestation sein, bei der leere Spannvorrichtungen 30 mit zu bearbeitenden Bürstengrundkörpern 32 bestückt werden.

Die Bearbeitungsstation 16 ist hier eine Bohrstation, bei der ein Bohrer 50 dafür verwendet wird, mit einer hin- und hergehenden Bewegung entlang der Richtung des Doppelpfeils B Löcher in den Bürstengrundkörper 32 zu bohren. Die hierbei nötige Längsverstellung des Bürstengrundkörpers 32, also entlang der Verstellrichtung V der Schlitten 12 auf der Führung 26, erfolgt dadurch, dass der Schlitten 12 mittels der Antriebsvorrichtung 28 in kleinen Schritten relativ zur Bearbeitungsstation 16 verstellt wird, und zwar für jede Spalte von zu bohrenden Löchern um den Lochabstand. In vertikaler Richtung werden die Bürstengrundkörper 32 mittels der Höhenverstellung 40 verstellt, und zwar für jede Reihe von zu bohrenden Löchern um den Lochabstand. Falls die Löcher im Bürstengrundkörper 32 in Richtungen gebohrt werden sollen, die zueinander nicht parallel sind, wird der Bürstengrundkörper 32 mittels der Schwenkvorrichtung 36 und der Kippvorrichtung 38 in geeigneter Weise verschwenkt und/oder gekippt.

Die Bearbeitungsstation 18 ist hier eine Stopfstation, in der ein Stopfwerkzeug 52 in einer hin- und hergehenden Bewegung entlang dem Doppelpfeil P Bündel vom Borsten 60, die in einem Vorratskasten 54 bereitgehalten werden, in die Löcher des Bürstengrundkörpers 32 stopft. Auch hierbei wird der Bürstengrundkörper 32 durch geeignetes Ansteuern der Antriebsvorrichtung 28, der Höhenverstellung 40, der Schwenkvorrichtung 36 und der Kippvorrichtung 38 relativ zum Stopfwerkzeug 52 positioniert.

Die Bearbeitungsstation 20 kann eine Entnahmestation sein, in welcher der mit Borstenbündeln versehene Bürstengrundkörper 32 aus der Spannvorrichtung 30 entnommen oder auch nur ausgeworfen wird.

In Abhängigkeit von den Bearbeitungsschritten, die mittels der Bürstenherstellungsmaschine vorgenommen werden sollen, können weitere Bearbeitungsstationen verwendet werden. Beispielsweise kann eine Trimmstation vorgesehen sein, in der die am Bürstengrundkörper 32 angebrachten Borsten 60 geschnitten und/oder geschliffen werden, um eine gewünschte Länge und/oder ein gewünschtes Profil zu erhalten. In diesem Fall wird die Entnahmestation 20, betrachtet in der Verstellrichtung V, natürlich hinter der Trimmstation angeordnet werden.

Die Bürstenherstellungsmaschine kann mit einer Spritzgussstation gekoppelt sein, sodass in einer angrenzenden Spritzgussstation die Bürstenkörper zuerst spritzgegossen werden oder Zusatzteile an bereits zuvor hergestellte Bürstenkörper angespritzt werden. Von der Spritzgussstation werden diese Bürstenkörper dann manuell oder, vorzugsweise vollautomatisch, zur Bürstenherstellungsmaschine transportiert und in der Beladestation in die Bürstenherstellungsmaschine eingekoppelt. Dies kann auf verschiedene Weisen erfolgen. Wenn die Träger die Bürstenherstellungsmaschine nicht verlassen, werden die Bürstenkörper in der Bürstenherstellungsmaschine in die Träger eingesetzt. Darüber hinaus könnten die Träger auch in der Beladestation in die Herstellungsmaschine bereits in beladenem Zustand eingesetzt werden. In der gezeigten Ausführungsform ist es jedoch so, dass die Träger in der Bürstenherstellungsmaschine umlaufen und dadurch diese nicht verlassen.

Es ist auch möglich, die Bürstenherstellungsmaschine "doppelt" zu bestücken, also in einer Hälfte eine Beladestation, verschiedene Bearbeitungsstationen und eine Entnahmestation, und anschließend in der zweiten Hälfte wiederum eine Beladestation, mehrere Bearbeitungsstationen und eine Entnahmestation. Auf diese Weise kann die Anzahl der je Takt hergestellten Bürsten verdoppelt werden.

Wesentliches Merkmal der beschriebenen Bürstenherstellungsmaschine ist, dass ein Bürstengrundkörper, bevor er der nächsten Bearbeitungsstation angeboten wird, vorpositioniert wird. Dies wird anhand von Figur 3 erläutert. In Figur 3 ist das Stopfwerkzeug 52 zu sehen, das gerade die letzten Löcher des Bürstengrundkörpers 32A mit Borstenbündeln bestopft. Da die Borsten 60, betrachtet in der Draufsicht von Figur 3, fächerförmig angeordnet sind, muss der Borstengrundkörper 32 im Uhrzeigersinn um die Kippachse K gekippt werden, wenn er von links nach rechts am Stopfwerkzeug 52 vorbeigeführt wird.

Der als nächstes zu bearbeitende Borstengrundkörper 32B wird entsprechend vorpositioniert, indem er, bevor der ihn tragende Schlitten 12B die Bearbeitungsstation 18 erreicht, entgegen dem Uhrzeigersinn aus einer Neutralposition in die gezeigte Stellung gekippt wird. In dieser Stellung ist die Längsachse L des ersten zu bestopfenden Lochs des Bürstengrundkörpers B parallel zur Stopfrichtung P des Stopfwerkzeugs 52 ausgerichtet.

Dieses Vorpositionieren kann einerseits während der Zustellbewegung von einer Bearbeitungsstation in die darauffolgende erfolgen oder durch ein kurzes Stoppen unmittelbar vor der darauffolgenden Bearbeitungsstation. Dies kommt vor allem darauf an, wie weit die Bearbeitungsstationen voneinander entfernt sind und wie zeitaufwendig die Vorpositionierung ist, was wiederum auch von der Geometrie der herzustellenden Bürste abhängt.

Wenn sämtliche Löcher des Bürstengrundkörpers 32A mit Borsten gefüllt sind, wird der Schlitten 12A in der Verstellrichtung V weiter verstellt, und gleichzeitig wird auch der Schlitten 12B in der Verstellrichtung V weiter verstellt. Da der Bürstengrundkörper 32B bereits "richtig" ausgerichtet ist, kann das Stopfwerkzeug 52 ohne Zeitverzögerung weiterarbeiten. In der Praxis kann der Bürstengrundkörper 32B im vorpositionierten Zustand sehr viel näher an den aktuell bearbeiteten Bürstengrundkörper 32A herangeführt werden, als dies in Figur 3 gezeigt ist. Dann muss, wenn die Bearbeitung vom Bürstengrundkörper 32A zum Bürstengrundkörper 32B fortschreitet, der Bürstengrundkörper 32B nur minimal in Längsrichtung (also in der Verstellrichtung V) verstellt werden. Im optimalen Fall ist die nötige Verstellbewegung so klein, dass das Stopfwerkzeug ununterbrochen weiterarbeiten kann und die Verstellung sich nicht oder jedenfalls nicht merklich von der Verstellung unterscheidet, die beim Bestopfen ein und desselben Borstengrundkörpers von Loch zu Loch notwendig ist.

Es ist erkennbar, dass die Taktrate, mit der Bürstengrundkörper gebohrt und dann mit Borsten bestückt werden können, von der "langsamsten" der beiden Stationen Bohren und Stopfen abhängt; da je Bürstengrundkörper so viele Löcher gebohrt werden müssen wie gestopft werden müssen, kann keine dieser beiden Stationen schneller arbeiten als die andere. Falls sie es doch tut, muss sie anschließend warten, bis die Bearbeitung an der anderen Station abgeschlossen ist.

Es hat sich herausgestellt, dass derzeit das Bohren der Löcher den "Flaschenhals" darstellt. Im Hinblick darauf, dass die Bohrspäne aus dem Loch entfernt werden müssen und außerdem das Material nicht beliebig schnell bearbeitet werden kann (bei Bürstengrundkörpern aus Kunststoff besteht das Risiko, dass das Material schmilzt), sind aktuell mit üblichen Bohrern und üblichen Bohrtechniken die Bearbeitungsgrenzen erreicht.

Die Aufgabe der Erfindung besteht darin, ein Verfahren zur Herstellung von Bürsten und eine Bürstenherstellungsmaschine zu schaffen, mit denen die Bearbeitungsgeschwindigkeit weiter gesteigert werden kann.

Zur Lösung dieser Aufgabe sind erfindungsgemäß ein Verfahren zur Bürstenherstellung mittels einer Bürstenherstellungsmaschine gemäß Anspruch 1 und eine Bürstenherstellungsmaschine gemäß Anspruch 8 vorgesehen.

Die Erfindung beruht auf dem Grundgedanken, die Arbeit des Bohrens der Löcher im Bürstengrundkörper auf zwei oder mehr Bohrstationen aufzuteilen und die Zyklusgeschwindigkeit der Bohrstationen entsprechend dem Verhältnis von Bohrstationen zu Stopfstationen zu verringern. Dies ermöglicht, die Löcher mit Zweidrittel der Zyklusgeschwindigkeit (wenn drei Bohrstationen und zwei Stopfstationen vorhanden sind), der halben Zyklusgeschwindigkeit (wenn doppelt so viele Bohrstationen vorhanden sind wie Stopfstationen) oder einem Drittel, einem Viertel, ... der Zyklusgeschwindigkeit zu bohren (wenn drei, vier, ... Bohrstationen vorhanden sind), mit der gestopft wird. Somit bleibt ausreichend Zeit, um die Löcher mit Standardbohrern zu bohren, ohne dass auf aufwendige Techniken zurückgegriffen werden muss, mit denen die Bohrgeschwindigkeit weiter gesteigert werden könnten.

"Zyklusgeschwindigkeit" bedeutet die Rate, mit der ein Zyklus (also beispielsweise Stopfen eines Lochs oder Bohren eines Lochs) durchgeführt werden kann. Wenn beispielsweise zwei Bohrstationen bei einer Stopfstation vorhanden sind, kann ein Zyklusgeschwindigkeit von 50 Löchern/sec. beim Bohren und eine Zyklusgeschwindigkeit von 100 Löchern/sec. beim Stopfen verwendet werden. Dementsprechend bedeutet "Zyklusverhältnis" das Verhältnis der Anzahl von unterschiedlichen Stationen zueinander und die sich daraus ergebende Verringerung der Zyklusgeschwindigkeit der Bohrstationen im Verhältnis zur Zyklusgeschwindigkeit der Stopfstationen.

Wenn zwei Bohrstationen vorhanden sind, kann gemäß einer Ausführungsform vorgesehen sein, dass das von einer der Bohrstationen gebohrte Lochbild dem von der anderen Bohrstation gebohrten Lochbild, verschoben um eine Lochreihe, entspricht. Hierdurch verringert sich der Aufwand der Programmierung des Bohrschemas, da die Bohrer für die beiden Bohrstationen synchron verstellt werden können. Es ist allenfalls eine kleine Anpassung der Ausrichtung des Bürstengrundkörpers im Winkel nötig, falls sich die Ausrichtung der gleichzeitig gebohrten Löcher voneinander unterscheidet.

Es kann auch vorgesehen sein, dass alle Bohrstationen exakt dasselbe Lochbild bohren, die Bürstengrundkörper jedoch dann weiterverstellt werden, wenn eine Bohrstation "ihren" Anteil am Lochbild gebohrt hat. Hierdurch verringert sich der Programmier- und Steuerungsaufwand für die Bohrstationen, da nur ein einziges Lochbild programmiert werden muss.

Um den Steuerungsaufwand weiter zu verringern, können die Bohrstationen synchron miteinander betrieben werden.

Die Schlitten werden vorzugsweise innerhalb der beiden Bohrstationen und der Stopfstation gleichzeitig weiterverstellt, also synchron aus der ersten Bohrstation zur nächsten, aus der zweiten zur entweder nächsten oder zur Stopfstation, und aus der Stopfstation zu einer weiteren Bearbeitungsstation. Dies vermindert die Taktzeiten für die Fertigstellung einer Bürste.

Die Erfindung wird nachfolgend unter Bezug auf die beigefügten Zeichnungen beschrieben. In diesen zeigen:
- Figur 1 eine Bürstenherstellungsmaschine aus dem Stand der Technik in einer schematischen Draufsicht;
- Figur 2 schematisch einen Schnitt entlang der Linie II-II von Figur 1;
- Figur 3 in einer vergrößerten Ansicht eine Bearbeitungsstation mit einem aktuell bearbeiteten Borstengrundkörper und einem vorpositionierten, anschließend zu bearbeitenden Borstengrundkörper; und
- Figur 4 in einer schematischen Draufsicht eine erfindungsgemäße Bürstenherstellungsmaschine.

In Figur 4 ist eine Ausführungsform einer erfindungsgemäßen Bürstenherstellungsmaschine gezeigt. Für die von den Figuren 1 bis 3 bekannten Bauteile werden dieselben Bezugszeichen verwendet, und es wird insoweit auf die obigen Erläuterungen verwiesen.

Der Unterschied zwischen der in Figur 4 gezeigten Bürstenherstellungsmaschine und der in den Figuren 1 bis 3 gezeigten Bürstenherstellungsmaschine besteht darin, dass bei der Ausführungsform gemäß Figur 4 zwei Bohrstationen vorhanden sind, nämlich eine Bohrstation 16A und eine Bohrstation 16B.

Die beiden Bohrstationen 16A, 16B werden ebenso wie die Stopfstation 18 von einer Steuerung 48 angesteuert.

Ein weiterer Unterschied zwischen der aus dem Stand der Technik bekannten Bürstenherstellungsmaschine und der in Figur 4 gezeigten Bürstenherstellungsmaschine besteht darin, dass bei der erfindungsgemäßen Bürstenherstellungsmaschine ein Zyklusteilermodul 49 vorgesehen ist. Dieses ist in die Steuerung 48 integriert.

Das Zyklusteilermodul dient dazu, die Zyklusgeschwindigkeit für die beiden Bohrstationen 16A, 16A vorzugeben, und zwar in einem festen Untersetzungsverhältnis relativ zur Zyklusgeschwindigkeit der Stopfstation 18. Dieses Untersetzungsverhältnis entspricht dem Verhältnis der Anzahl von Bohrstationen zur Anzahl von Stopfstationen. Im gezeigten Ausführungsbeispiel werden eine Stopfstation 18 und zwei Bohrstationen 16A, 16B verwendet. Dementsprechend untersetzt das Zyklusteilermodul 49 die Zyklusgeschwindigkeit der Stopfstation 18 im Verhältnis 2:1. Anders ausgedrückt: Die Zyklusgeschwindigkeit der Bohrstationen 16A, 16B ist halb so groß wie die Zyklusgeschwindigkeit der Stopfstation.

Das Untersetzungsverhältnis kann abhängig von der Konfiguration der Maschine eingestellt werden, ist jedoch während des Betriebs der Maschine konstant.

Um insgesamt eine hohe Taktrate zu erhalten, bohrt jede Bohrstation 16A, 16B die Hälfte der Löcher, die bei einem Bürstengrundkörper 32 gebohrt werden müssen.

Es kann dabei vorgesehen sein, dass die Bürstengrundkörper 32 in den Bohrstationen 16A, 16B synchron miteinander bewegt werden, sodass die Bohrstation 16A die Löcher 1, 3, 5,7, ... einer Lochreihe in einem Bürstengrundkörper 32 bohrt, während die Bohrstation 16B synchron die Löcher 2, 4, 6, 8, ... derselben Lochreihe bei einem anderen Bürstengrundkörper 32 bohrt.

Es kann auch vorgesehen sein, dass die Reihenfolge, in der die eine Hälfte der Löcher von der Bohrstation 16A gebohrt wird, sich von der Reihenfolge unterscheidet, mit der die Bohrstation 16B "ihre" Hälfte der Löcher bohrt.

Besonders bevorzugt wird, dass alle Bohrstationen synchron betrieben werden, also gleichzeitig dasselbe vollständige Lochbild bohren. Dies wird nachfolgend anhand von Figur 4 erläutert.

Betrachtet man einen bestimmten Bürstengrundkörper, der entlang der Führung bewegt wird, trifft er zunächst auf die Bohrstation 16B. Diese bohrt (in diesem Beispiel mit der halben Zyklusgeschwindigkeit wie die Stopfstation 18) sämtliche Löcher, die an einem Borstengrundkörper gebohrt werden müssen. Dabei fängt sie beispielsweise auf der linken Seite des Bürstengrundkörpers 32 an und bohrt zunächst sämtliche Löcher auf der linken Seite.

Nachdem die Bohrstation 16B das letzte Loch in der linken Hälfte des Bürstengrundkörpers 32 gebohrt hat, wird der Schlitten weiterbewegt, so dass der Bohrstation 16B ein neuer Bürstengrundkörper 32 zugeführt wird. Da die Bohrstation 16B immer ein vollständiges Lochbild bohrt, werden nun die Löcher auf der rechten Hälfte des Bürstengrundkörpers 32 gebohrt, allerdings auf einen "neuen" Bürstengrundkörper.

Der "alte" Bürstengrundkörper 32 ist zur Bohrstation 16A weitertransportiert worden, wo nun die Löcher auf der rechten Hälfte des alten Bürstengrundkörpers gebohrt werden.

Wenn dies abgeschlossen ist, werden die Schlitten wiederum weitergestellt, so dass die Bohrstation 16A nun die Löcher auf der linken Seite des nächsten Bürstengrundkörpers bohrt, während die Bohrstation 16B die Löcher auf der rechten Seite eines "neuen" Bürstengrundkörpers bohrt.

Entscheidend ist, dass jede Bohrstation zum Bohren "ihrer" Löcher genauso viel Zeit zur Verfügung hat, wie die Stopfstation benötigt, um sämtliche Löcher eines Bürstengrundkörpers 32 mit Borsten zu bestopfen.

## Patentansprüche

1. Verfahren zur Bürstenherstellung mittels einer Bürstenherstellungsmaschine, die eine Führung (26) aufweist, entlang der mehrere Schlitten (12) nacheinander zu mehreren Bohrstationen (16A, 16B) und anschließend zu mindestens einer Stopfstation (18) bewegt werden können, wobei die Bohrstationen (16A, 16B) gleichzeitig mit der mindestens einen Stopfstation (18) betrieben werden und wobei die Anzahl an Bohrzyklen, die jede Bohrstation (16A, 16B) je Zeiteinheit macht, gleich der Anzahl an Stopfzyklen der mindestens einen Stopfstation (18) in derselben Zeiteinheit ist, geteilt durch das Verhältnis der Anzahl von Bohrstationen zur Anzahl der Stopfstationen, wobei das Bohren der Löcher im Borstengrundkörper auf zwei oder mehr Bohrstationen aufgeteilt und die Zyklusgeschwindigkeit der Bohrstationen entsprechend dem Verhältnis von Bohrstationen zu Stopfstationen verringert wird.

2. Verfahren nach Anspruch 1, **dadurch gekennzeichnet, dass** genau zwei Bohrstationen (16A, 16B) vorgesehen sind, die mit der halben Zyklusgeschwindigkeit betrieben werden wie die Stopfstation (18).

3. Verfahren nach Anspruch 2, **dadurch gekennzeichnet, dass** das von einer der Bohrstationen (16A, 16B) gebohrte Lochbild dem von der anderen Bohrstation (16B, 16A) gebohrten Lochbild, verschoben um eine Lochreihe, entspricht.

4. Verfahren nach Anspruch 3, **dadurch gekennzeichnet, dass** genau drei Bohrstationen (16) vorgesehen sind, die mit einem Drittel der Zyklusgeschwindigkeit der Stopfstation (18) betrieben werden.

5. Verfahren nach einem der vorhergehenden Ansprüche, **dadurch gekennzeichnet, dass** die Bohrstationen (16) synchron miteinander betrieben werden.

6. Verfahren nach Anspruch 5, **dadurch gekennzeichnet, dass** alle Bohrstationen (16A, 16B) exakt dasselbe Lochbild bohren, die Bürstengrundkörper (32) jedoch dann weiterverstellt werden, wenn eine Bohrstation einen dem Zyklusverhältnis entsprechenden Anteil am Lochbild gebohrt hat.

7. Verfahren nach einem der vorhergehenden Ansprüche, **dadurch gekennzeichnet, dass** die Schlitten (12) innerhalb der beiden Bohrstationen (16A, 16B) und der Stopfstation (18) gleichzeitig weiterverstellt werden.

8. Bürstenherstellungsmaschine, insbesondere zur Durchführung des Verfahrens nach einem der vorhergehenden Ansprüche, mit einer Führung (26), mehreren Schlitten (12), die einen oder mehrere Bürstengrundkörper (32) aufnehmen können und verstellbar an der Führung (26) aufgenommen sind, mehreren Bohrstationen (16A, 16B) und einer Stopfstation (18), wobei sich die Führung (26) entlang der mehreren Bohrstationen (16A, 16B) und anschließend entlang der Stopfstation (18) erstreckt, und mit einer Steuerung (48), die ein Zyklusteilermodul (49) aufweist, das eine Zyklusgeschwindigkeit der Stopfstation (18) in eine Zyklusgeschwindigkeit jeder Bohrstation (16A, 16B) untersetzt, die ein n-tel der Zyklusgeschwindigkeit der Bohrstation (18) ist, wobei n die Anzahl der Bohrstationen (16A, 16B) im Verhältnis zur Anzahl der Stopfstationen (18) ist, wobei das Bohren der Löcher im Borstengrundkörper auf zwei oder mehr Bohrstationen aufgeteilt und die Zyklusgeschwindigkeit der Bohrstationen entsprechend dem Verhältnis von Bohrstationen zu Stopfstationen verringert wird.

## Claims

1. A method of brush manufacturing by means of a brush manufacturing machine having a guide (26) along which a plurality of slides (12) can be successively moved to a plurality of drilling stations (16A, 16B) and then to at least one tufting station (18), the drilling stations (16A, 16B) being operated simultaneously with the at least one tufting station (18), and the number of drilling cycles performed by each drilling station (16A, 16B) per unit of time being equal to the number of tufting cycles of the at least one tufting station (18) in the same unit of time, divided by the ratio of the number of drilling stations to the number of tufting stations, wherein the drilling of the holes in the brush base body is divided between two or more drilling stations and the cycle speed of the drilling stations is reduced in accordance with the ratio of the drilling stations to the tufting stations.

2. The method according to claim 1, **characterized in that** exactly two drilling stations (16A, 16B) are provided, which are operated with half the cycle speed of the tufting station (18).

3. The method according to claim 2, **characterized in that** the hole pattern drilled by one of the drilling stations (16A, 16B) corresponds to the hole pattern drilled by the other drilling station (16B, 16A), shifted by one row of holes.

4. The method according to claim 3, **characterized in that** exactly three drilling stations (16) are provided, which are operated with one third of the cycle speed of the tufting station (18).

5. The method according to any of the preceding claims, **characterized in that** the drilling stations (16) are operated synchronously with each other.

6. The method according to claim 5, **characterized in that** all drilling stations (16A, 16B) drill exactly the same hole pattern, but the brush base bodies (32) are then shifted further when a drilling station has drilled a portion of the hole pattern corresponding to the cycle ratio.

7. The method according to any of the preceding claims, **characterized in that** the slides (12) are simultaneously shifted further within the two drilling stations (16A, 16B) and the tufting station (18).

8. A brush manufacturing machine, in particular for carrying out the method according to any of the preceding claims, having a guide (26), a plurality of slides (12) which are adapted to receive one or more brush base bodies (32) and are adjustably received at the guide (26), a plurality of drilling stations (16A, 16B) and a tufting station (18), the guide (26) extending along the plurality of drilling stations (16A, 16B) and then along the tufting station (18), and having a control (48) including a cycle dividing module (49) which steps down a cycle speed of the tufting station (18) to a cycle speed of each drilling station (16A, 16B) which is an nth of the cycle speed of the drilling station (18), n being the number of drilling stations (16A, 16B) in relation to the number of tufting stations (18), wherein the drilling of the holes in the brush base body is divided between two or more drilling stations and the cycle speed of the drilling stations is reduced in accordance with the ratio of the drilling stations to the tufting stations.

## Revendications

1. Procédé de fabrication de brosses au moyen d'une machine de fabrication de brosses qui comprend un guidage (26) le long duquel plusieurs chariots (12) peuvent être déplacés successivement vers plusieurs postes de perçage (16A, 16B) et ensuite vers au moins un poste de bourrage (18), les postes de perçage (16A, 16B) étant actionnés en même temps que ledit au moins un poste de bourrage (18), et le nombre des cycles de perçage effectués par chaque poste de perçage (16A, 16B) par unité de temps étant égal au nombre des cycles de bourrage dudit au moins un poste de bourrage (18) pour la même unité de temps, divisé par le rapport entre le nombre de postes de perçage et le nombre de postes de bourrage, le perçage des alésages dans le corps de base de brosse étant réparti entre deux postes de perçage ou plus, et la vitesse de cycle des postes de perçage étant réduite en fonction du rapport entre les postes de perçage et les postes de bourrage.

2. Procédé selon la revendication 1, **caractérisé en ce qu'**il est prévu exactement deux postes de perçage (16A, 16B) qui sont actionnés à la demi-vitesse de cycle comparée au poste de bourrage (18).

3. Procédé selon la revendication 2, **caractérisé en ce que** le gabarit des alésages tel que percé par l'un des postes de perçage (16A, 16B) correspond au gabarit des alésages tel que percé par l'autre poste de perçage (16B, 16A), décalé d'une rangée d'alésages.

4. Procédé selon la revendication 3, **caractérisé en ce qu'**il est prévu exactement trois postes de perçage (16) qui sont actionnés à un tiers de la vitesse de cycle du poste de bourrage (18).

5. Procédé selon l'une des revendications précédentes, **caractérisé en ce que** les postes de perçage (16) sont actionnés de manière synchrone les uns avec les autres.

6. Procédé selon la revendication 5, **caractérisé en ce que** tous les postes de perçage (16A, 16B) percent exactement le même gabarit des alésages, mais les corps de base de brosse (32) sont cependant avancés lorsqu'un poste de perçage a percé une partie du gabarit des alésages correspondant au rapport de cycle.

7. Procédé selon l'une des revendications précédentes, **caractérisé en ce que** les chariots (12) sont avancés en même temps au sein des deux postes de perçage (16A, 16B) et du poste de bourrage (18).

8. Machine de fabrication de brosses, en particulier pour la mise en oeuvre du procédé selon l'une des revendications précédentes, comprenant un guidage (26), plusieurs chariots (12) qui sont aptes à recevoir un ou plusieurs corps de base de brosse (32) et qui sont reçus de manière déplaçable sur le guidage (26), plusieurs postes de perçage (16A, 16B) et un poste de bourrage (18), le guidage (26) s'étendant le long des plusieurs postes de perçage (16A, 16B) et ensuite le long du poste de bourrage (18), et comprenant une commande (48) qui présente un module diviseur de cycle (49) qui démultiplie une vitesse de cycle du poste de bourrage (18) en une vitesse de cycle de chaque poste de perçage (16A, 16B) qui correspond à un n-ième de la vitesse de cycle du poste de perçage (18), n étant le nombre des postes de perçage (16A, 16B) par rapport au nombre des postes de bourrage (18), le perçage des alésages dans le corps de base de brosse étant réparti entre deux postes de perçage ou plus, et la vitesse de cycle des postes de perçage étant réduite en fonction du rapport entre les postes de perçage et les postes de bourrage.
